# FASCICULE DE BREVET EUROPEEN

(11) **EP 4 174 586 B1**
(45) Date de publication et mention de la délivrance du brevet: **29.05.2024**
(21) Numéro de dépôt: 22189339.9
(22) Date de dépôt: 08.08.2022
(51) Int. Cl.: G04D 7/12, G04D 7/00

(54) **ENSEMBLE HORLOGER COMPRENANT UNE MONTRE ET UN SYSTÈME DE CORRECTION DE L'HEURE**
UHRENEINHEIT, DIE EINE ARMBANDUHR UND EIN UHRZEITKORREKTURSYSTEM UMFASST
TIMEPIECE ASSEMBLY COMPRISING A WATCH AND A SYSTEM FOR CORRECTING THE TIME

(30) Priorité: 29.10.2021 EP 21205505
(43) Date de publication de la demande: 03.05.2023
(73) Titulaire: The Swatch Group Research and Development Ltd, 2074 Marin (CH)
(72) Inventeur: FAVRE, Jérôme, 2000 Neuchâtel (CH); BORN, Jean-Jacques, 1110 Morges (CH); IMBODEN, Matthias, 2072 St-Blaise (CH); NICOLAS, Cédric, 2000 Neuchâtel (CH)
(74) Mandataire: ICB SA

(56) Documents cités:
- EP-A1- 3 252 545
- EP-A1- 3 584 645
- EP-A1- 3 620 867
- CH-A2- 714 264

## Description

### Domaine technique de l'invention

L'invention concerne une montre, incorporant un mouvement mécanique muni d'un oscillateur mécanique, et un système de correction de l'heure affichée par la montre autre qu'un organe de commande mécanique, notamment une tige-couronne, actionnable par un utilisateur.

### Arrière-plan technologique

Le document WO2021/121711 décrit une pièce d'horlogerie munie d'un mouvement mécanique et incorporant un dispositif de correction de l'heure qui est affichée par la pièce d'horlogerie. Le dispositif de correction est du type électronique et comprend une unité électronique de réception d'un signal de correction, fourni par un dispositif extérieur à la pièce d'horlogerie (notamment un téléphone portable), un actuateur électromécanique formant un dispositif de freinage du résonateur mécanique incorporé dans le mouvement mécanique, et une unité électronique de commande de l'actuateur électromécanique en fonction du signal de correction reçu, cette unité électronique étant agencée dans la pièce d'horlogerie.

Bien que les divers modes de réalisation de la pièce d'horlogerie divulgués dans le document susmentionné sont très intéressants pour pouvoir corriger aisément et précisément l'heure affichée par la pièce d'horlogerie sans que l'utilisateur doivent prendre connaissance de l'heure courante exacte et mettre lui-même à l'heure correcte l'affichage analogique de cette pièce d'horlogerie par des moyens classiques, par exemple une tige-couronne qu'il doit actionner lui-même, l'invention décrite dans le document WO2021/121711 présente toutefois un inconvénient pour les puristes de la haute horlogerie qui considèrent que les montres doivent être entièrement mécaniques. En effet, même si l'invention décrite dans le document susmentionné permet avantageusement de se passer d'une pile ou autre batterie rechargeable dans la pièce d'horlogerie, puisque l'énergie électrique nécessaire peut être fournie lors de chaque correction prévue à une capacité d'alimentation rechargée à l'aide d'une alimentation extérieure, notamment sans contact, le dispositif de correction incorporé dans la pièce d'horlogerie comprend néanmoins des éléments électroniques. Le dispositif connu du document CH 714 264 A2 montre un moyen de remise à l'heure comprenant un moyen d'entraînement d'un moteur pas à pas d'une montre électromécanique. Ce document ne montre ni mouvement à oscillateur mécanique, ni générateur de champ magnétique pouvant exciter un élément magnétique mobile pour engendrer des impulsions de freinage appliquées au résonateur mécanique oscillant.

### Résumé de l'invention

La présente invention a pour but de fournir un ensemble horloger permettant de corriger l'heure affichée par une montre mécanique de manière précise et/ou avancer / retarder d'une heure l'affichage de l'heure lors du passage à l'heure d'été / d'hiver sans qu'un utilisateur n'ait à actionner un organe de commande mécanique relié à l'affichage analogique de l'heure.

A cet effet, la présente invention concerne un ensemble horloger comprenant une montre, formée d'une boîte et d'un mouvement mécanique incorporé dans la boîte, et un support qui est extérieur à la montre et agencé pour pouvoir supporter au moins la boîte de cette montre, notamment un présentoir ou un coffret. Le mouvement mécanique comprend un affichage analogique de l'heure, un mécanisme d'entraînement de cet affichage analogique de l'heure et un oscillateur mécanique, dont le résonateur mécanique est formé par un balancier et une structure élastique de rappel, cet oscillateur mécanique étant agencé pour pouvoir cadencer la marche du mécanisme d'entraînement. L'ensemble horloger comprend un système de correction d'une heure affichée par l'affichage analogique, ce système de correction étant formé, d'une part, par un dispositif mécanique incorporé dans la boîte et, d'autre part, par un dispositif électrique incorporé dans le support.

Le dispositif mécanique comprend un élément magnétique mobile, notamment un aimant, lequel est configuré et agencé dans la montre de manière que le dispositif mécanique peut freiner le résonateur mécanique oscillant ou stopper momentanément une oscillation du résonateur mécanique en excitant l'élément magnétique mobile par un champ magnétique, notamment en appliquant une force magnétique sur l'aimant au moyen d'un champ magnétique produit par le dispositif électrique.

Le dispositif électrique comprend un générateur de champ magnétique, ce générateur de champ magnétique et ladite boîte étant agencés de manière que, lorsque la boîte de montre est placée sur le support extérieur dans une position donnée, un champ magnétique produit par le générateur de champ magnétique peut traverser la boîte et atteindre la région où se trouve l'élément magnétique mobile et exciter ce dernier de manière à engendrer, via le dispositif mécanique, des impulsions de freinage qui sont appliquées au résonateur mécanique oscillant ou à stopper momentanément une oscillation du résonateur mécanique par le dispositif mécanique.

Le dispositif électrique comprend en outre une unité de commande agencée de manière à pouvoir produire un signal électrique de commande en fonction d'une correction déterminée pour l'heure affichée par l'affichage analogique et fournir ce signal électrique de commande au générateur de champ magnétique pour qu'il engendre un champ magnétique correspondant qui active le dispositif mécanique de manière que ce dispositif mécanique génère une série d'impulsions de freinage qui sont appliquées au résonateur mécanique oscillant ou stoppe momentanément une oscillation du résonateur mécanique, de manière à effectuer sensiblement la correction déterminée de l'heure affichée.

Grâce aux caractéristiques avantageuses de l'ensemble horloger selon l'invention, il est possible de corriger l'heure affichée par la montre ou mettre l'affichage analogique à l'heure d'été ou à l'heure d'hiver, à la date prévue, de manière précise en prenant soin de poser la boîte de montre, dans une position donnée, sur le support associé à la montre. Le déclenchement de la mise à l'heure correcte peut être réalisé automatiquement par une fermeture d'un couvercle que possède le support ou en pressant sur un bouton d'actionnement que comporte le support ou encore via un capteur quelconque associé au support ou éventuellement via un téléphone mobile ayant une application qui permet d'envoyer un signal d'activation du système de correction à un récepteur agencé dans le support. Le support est avantageusement un coffret, un écrin ou un présentoir relié au secteur, ou autonome avec des batteries, ou encore équipé d'un capteur d'énergie solaire.

Un avantage majeur de l'invention réside dans le fait qu'aucun élément électrique n'est nécessaire dans la boîte de la montre, laquelle peut donc être entièrement mécanique, c'est-à-dire sans unité électronique ou autre dispositif électrique, la boîte de montre incorporant un mouvement entièrement mécanique et un dispositif mécanique comprenant un élément magnétique mobile, notamment un aimant. Le dispositif électrique du système de correction selon l'invention est situé hors de la boîte de la montre et il est matériellement indépendant de la montre, de sorte que la montre peut être portée par un utilisateur sans le dispositif électrique, lequel demeure lié au support extérieur sur lequel la montre peut être momentanément posée, notamment durant au moins une partie de la nuit.

### Brève description des figures

L'invention sera décrite ci-après de manière plus détaillée à l'aide des dessins annexés, donnés à titre d'exemples nullement limitatifs, dans lesquels :
- la Figure 1 montre en perspective un premier d'un mode de réalisation d'un ensemble horloger selon l'invention ;
- la Figure 2 est une représentation simplifiée et partielle, en coupe horizontale, de l'ensemble horloger de la Figure 1 ;
- les Figures 3 et 4 montrent en perspective la montre, avec son fond ouvert, d'un deuxième mode de réalisation d'un ensemble horloger selon l'invention, la Figure 4 étant un agrandissement partiel de la Figure 3 ;
- les Figures 5A et 5B sont des coupes schématiques et partielles au travers du système de correction du deuxième mode de réalisation (Figures 3 et 4), ces coupes transversales montrant le dispositif mécanique, formant le système de correction, respectivement dans une position de repos et dans une position de freinage du balancier du résonateur mécanique incorporé dans le mouvement mécanique ; et
- la Figure 6 montre une variante perfectionnée du système de correction du deuxième mode de réalisation.

### Description détaillée de l'invention

En référence aux Figures, on décrira ci-après deux modes de réalisation de l'ensemble horloger selon l'invention.

Les Figures 1 et 2 concernent un premier mode de réalisation. L'ensemble horloger 2 comprend une montre 4, formée d'une boîte 6 et d'un mouvement mécanique 8 incorporé dans la boîte, et un support extérieur formé par un coffret 22 pour cette montre. Le mouvement mécanique comprend un affichage analogique 10 de l'heure courante, un mécanisme d'entraînement (non représenté à la Figure 2) de cet affichage analogique et un oscillateur mécanique dont le résonateur mécanique 12 est formé par un balancier 14 et une structure élastique de rappel 13 (un spiral à la Figue 2, mais des lames flexibles ou autres structures flexibles peuvent être alternativement prévues), cet oscillateur mécanique étant agencé pour pouvoir cadencer la marche du mécanisme d'entraînement. L'ensemble horloger 2 comprend un système de correction 16 d'une heure affichée par l'affichage analogique, ce système de correction étant formé, d'une part, par un dispositif mécanique 18 incorporé dans la boîte 6 et, d'autre part, par un dispositif électrique 20 incorporé dans le support extérieur à la montre.

Le dispositif électrique 20 comprend un générateur de champ magnétique formé par une bobine 28 alimentée en fonction d'un signal électrique de commande fourni par une unité de commande 30. Le générateur de champ magnétique, en particulier la bobine 28, et la boîte 6 sont agencés de manière que, lorsque la montre est placée sur le support dans une position donnée (Figure 1), un champ magnétique produit par le générateur de champ magnétique peut traverser la boîte, dont le matériau est sélectionné à cet effet au moins dans la région de la boîte traversée par le champ magnétique utile au système de correction.

Le dispositif mécanique 18 comprend un aimant permanent 24 et une lame flexible 26 portant cet aimant permanent dans une région d'une extrémité libre de cette lame flexible, laquelle est ancrée au mouvement horloger à son autre extrémité (alternativement, l'ancrage est prévu sur un cercle d'encageage ou sur une paroi intérieure de la boîte 6). Le dispositif mécanique 18 est agencé dans la montre de sorte qu'il peut, sous l'action d'un champ magnétique généré par le dispositif électrique et appliqué à l'aimant permanent 24, freiner périodiquement le résonateur mécanique oscillant ou stopper momentanément une oscillation de ce résonateur mécanique en exerçant une force / pression mécanique sur le balancier. Plus particulièrement, dans le premier mode de réalisation, la lame flexible 26 est agencée de manière à pouvoir venir exercer une force / pression contre une surface latérale extérieure du balancier 14, lorsque l'aimant permanent subit une force magnétique radiale par l'action dudit champ magnétique, et ainsi engendrer les impulsions de freinage périodiques ou stopper le résonateur mécanique 12 durant un intervalle de temps déterminé, lequel dépend de la fonction à réaliser. On remarquera que le coffret 22 présente une partie 34 contre laquelle vient sensiblement en appui latéral la boîte 6 de la montre 4 placée dans ce coffret dans une position donnée pour que le système de correction 16 soit efficace. Le générateur de champ magnétique, formé par la bobine 28, et la boîte 6 sont agencés de manière que le champ magnétique produit par ce générateur de champ peut atteindre, depuis un côté de la montre, la région où est situé l'aimant permanent 24 avec une intensité suffisante pour pouvoir exercer une force magnétique radiale sur cet aimant permanent capable d'engendrer, par l'intermédiaire de la lame flexible, des impulsions de freinage qui sont appliquées au résonateur mécanique oscillant, à savoir sur la surface latérale extérieure du balancier 14, ou à stopper momentanément une oscillation du résonateur mécanique sous la force / pression radiale exercée par le dispositif mécanique 18 sur le résonateur mécanique, laquelle engendre un couple de force sur le balancier via la force de frottement (frottement sec) entre la lame flexible et ladite surface latérale extérieure du balancier.

L'unité de commande 30 est agencée de manière à pouvoir produire un signal électrique de commande en fonction d'une correction déterminée pour l'heure affichée par l'affichage analogique 10 et fournir ce signal électrique de commande au générateur de champ magnétique 28 pour qu'il engendre un champ magnétique correspondant qui active le dispositif mécanique 18 de manière que ce dispositif mécanique génère une série d'impulsions de freinage appliquées au résonateur mécanique oscillant ou stoppe momentanément une oscillation du résonateur mécanique, de manière à effectuer sensiblement la correction déterminée de l'heure affichée. Le coffret 22 peut être alimenté en électricité via un câble 36 ou via des moyens d'alimentation sans contact. Le modèle représenté comprend un affichage digital 38 permettant par exemple de donner diverses informations, en particulier la date actuelle, le fuseau horaire ou une date de passage de l'heure d'hiver à l'heure d'été et inversement. Des moyens d'introduction de données peuvent être prévus dans une zone du coffret. Dans une variante avantageuse, la lecture de diverses données enregistrées dans une partie électronique du coffret (par exemple dans l'unité de commande 30) et également la transmission de données à cette partie électronique est prévue via une unité de communication sans fil agencée dans le coffret et permettant de communiquer avec un téléphone portable ayant une application à cet effet.

Dans le premier mode de réalisation, le coffret 22 comprend un dispositif électronique pour déterminer une correction à effectuer pour l'heure affichée par la montre, c'est-à-dire par l'affichage analogique 10. Ce dispositif électronique comporte un dispositif photographique 40 comprenant un capteur photographique formé d'une matrice de photo-détecteurs. Ensuite, le dispositif électronique comprend une unité de traitement d'images qui est agencée pour pouvoir déterminer la position d'au moins une aiguille déterminée de l'affichage analogique 10 dans une image prise par le dispositif photographique 40. Finalement, le dispositif électronique comprend ou est relié à une base de temps capable de fournir une heure courante précise et il comprend en outre une unité de comparaison pour déterminer la correction à effectuer. Dans une variante de réalisation, un téléphone portable muni d'une application appropriée est prévu pour prendre une photo de l'affichage analogique de la montre 4, puis pour traiter l'image comme indiqué ci-avant, et finalement déterminer une correction pour l'heure affichée. Ce téléphone portable envoie ensuite à l'unité électronique du coffret, via une unité de communication sans fil, un signal de correction indiquant la correction à effectuer et éventuellement une heure pour débuter ladite correction ou un intervalle de temps jusqu'au début de cette correction.

Les Figures 3 à 5B concernent un deuxième mode de réalisation. Le coffret 22A, à l'exception de l'agencement du dispositif électrique 16A du système de correction, est similaire à celui du premier mode de réalisation décrit précédemment, et ne sera pas décrit plus en détails par la suite. L'ensemble horloger 42 se distingue principalement du premier mode de réalisation par l'agencement du système de correction 16A avec un dispositif mécanique 18A agencé de manière que son aimant permanent 24A est mobile, sous l'action d'une force magnétique axiale, sensiblement selon une direction parallèle à l'axe central de la montre 4A, cet axe central étant perpendiculaire au cadran de l'affichage analogique et au plan général du fond 48 de la boîte 6 (ce fond ayant été enlevé aux Figures 3 et 4 pour montrer le mouvement mécanique 8A à l'intérieur de la boîte). Plus précisément, le dispositif mécanique 18A est formée par une structure élastique comprenant une lame flexible 26A repliée sur elle-même et ancrée, à sa première extrémité, à un cercle d'encageage 44 entourant le mouvement mécanique 8A. La lame flexible porte, à sa seconde extrémité qui est libre, un disque, sur lequel est collé l'aimant permanent 24A, et un doigt 46 relié au disque. Le doigt 46 est agencé de manière à s'entendre radialement sous la serge du balancier 14, à faible distance de cette serge.

L'élasticité de la lame flexible 26A est prévue pour assurer une certaine stabilité de l'aimant 24A et du doigt 46 en l'absence d'un champ magnétique d'actionnement de cet aimant et aussi un bon comportement dynamique du dispositif mécanique 18A lors de la génération d'un champ magnétique axial 52 par le dispositif électrique 20A, ce champ magnétique axial permettant de générer des impulsons de freinage par un frottement sec entre le doigt 46 et une surface supérieure circulaire du balancier contre laquelle vient appuyer courtement le doigt, lequel applique alors une pression 54 sur ladite surface circulaire supérieure. Le doigt forme ainsi un patin de freinage du balancier.

La Figure 5A montre le système de correction 42 avec le générateur de champ magnétique inactif et la lame élastique 26A, portant l'aimant permanent 24A, dans sa position de repos ; alors que la Figure 5B montre le système de correction avec le générateur de champ magnétique (bobine 28) générant un champ magnétique 52 d'actionnement du dispositif mécanique 18A et la lame élastique 26A portant l'aimant permanent 24A dans sa position de freinage du balancier 14. Selon l'invention, le dispositif électrique 20A est agencée dans le support 22A et le dispositif mécanique 18A est agencé dans la montre 4A. Lorsque la montre est placée correctement dans une position donnée sur le support 22A, le champ magnétique axial 52 traverse le fond 48 de la boîte 6 et se propage dans la région de l'aimant permanent 24A, sur lequel il agit en attraction magnétique. Le matériau du fond 48, au moins dans la région superposée à la bobine 28, est prévu dans un matériau non magnétique ou dans un matériau conduisant le champ magnétique (ayant une haute perméabilité magnétique).

Dans une variante perfectionnée montrée à la Figure 6 (laquelle peut aussi être prévue dans le premier mode de réalisation), la montre de l'ensemble horloger 58 comprend, dans le dispositif mécanique 18B du système de correction 16B, un élément magnétique de stationnement qui est agencé de manière à rappeler, sur au moins une certaine distance de déplacement de l'aimant permanent 24A depuis une position de repos de ce dernier, l'aimant permanent vers cette position de repos dans laquelle il ne touche pas le balancier et dans laquelle il est normalement maintenu, notamment par l'élément magnétique de stationnement, en l'absence du champ magnétique produit par le générateur de champ magnétique (bobine). L'élément magnétique susmentionné est soit un élément ferromagnétique de positionnement, soit un aimant de positionnement 60 comme représenté à la Figure 6. Cet aimant de positionnement est configuré pour exercer en continu une force magnétique en attraction magnétique sur l'aimant permanent 24A dans sa position de repos, avec une intensité telle que l'aimant de positionnement peut, au moins en l'absence de chocs ou de fortes accélérations de la montre, éviter des impulsions de freinage intempestives en l'absence de la génération du champ magnétique 52 par le dispositif électrique 20A, tout en garantissant que le champ magnétique 52 généré par la bobine 28 puisse vaincre aisément la force d'attraction de l'aimant de positionnement 60 pour engendrer les impulsions de freinage permettant d'effectuer une correction déterminée de l'heure affichée. A cet effet, la bobine 28 et son alimentation, gérée par l'unité électronique de commande 30, sont agencées de manière que le champ magnétique 52 présente une intensité suffisante.

Dans un autre mode de réalisation non représenté, le générateur de champ magnétique est un aimant permanent mobile ou un aimant fixe associé à un blindage magnétique mobile, l'aimant mobile ou le blindage magnétique mobile étant agencé dans le support de manière à pouvoir être déplacé par un actionneur auquel est fourni le signal électrique de commande, de sorte à varier l'intensité du champ magnétique fourni audit dispositif mécanique en fonction du signal électrique de commande.

On décrira ci-après des modes de fonctionnement du système de correction selon l'invention.

Selon un mode de fonctionnement principal, l'unité de commande 30 du dispositif électrique, incorporé dans le support, comprend un dispositif générateur d'au moins une fréquence qui est agencé de manière à pouvoir générer un premier signal périodique à une fréquence F_{SUP}. Ensuite, l'unité de commande est agencée pour fournir au générateur de champ magnétique, lorsque que la correction déterminée correspond à un retard dans l'heure affichée qu'il est prévu de corriger et que cette correction consiste donc à avancer l'affichage de l'heure courante relativement à un écoulement du temps donné par l'oscillateur mécanique non perturbé, un premier signal de commande dérivé du premier signal périodique, durant une première période de correction, pour activer le système de correction de manière qu'il génère une première série d'impulsions de freinage périodiques qui sont appliquées au balancier du résonateur mécanique par le dispositif mécanique à la fréquence F_{SUP}. La durée de la première période de correction et donc le nombre d'impulsions de freinage périodiques dans ladite première série sont déterminés par ledit retard à corriger. La fréquence F_{SUP} est prévue et le dispositif mécanique incorporé dans la montre est agencé de manière que la première série d'impulsions de freinage périodiques à la fréquence F_{SUP} puisse engendrer, au cours de la première période de correction, une première phase synchrone dans laquelle l'oscillation du résonateur mécanique est synchronisée sur une fréquence de correction FS_{Cor} qui est supérieure à une fréquence de consigne F0c prévue pour l'oscillateur mécanique. La marche du mouvement mécanique est ainsi accélérée durant la première période de correction.

La personne du métier trouvera des informations techniques complémentaires relatives au mode de fonctionnement principal dans le document WO 2021/121711, et aussi dans le document EP 3629104. Dans ces deux documents, contrairement à la présente invention, le système de correction est entièrement incorporé dans la montre. De plus, dans le second document, la montre comprend un capteur pour détecter elle-même une dérive temporelle dans la marche de l'oscillateur mécanique et donc du mouvement horloger. L'enseignement relatif à la génération des divers signaux susmentionnés et des impulsions de freinage périodiques, dans le cas d'un retard à corriger, est toutefois semblable.

Dans un premier mode de fonctionnement particulier, le dispositif générateur d'au moins une fréquence est agencé de manière à pouvoir en outre générer un deuxième signal périodique à une fréquence F_{INF}. Ensuite, l'unité de commande est agencée pour fournir au générateur de champ magnétique, lorsque que la correction déterminée correspond à une avance dans l'heure affichée qu'il est prévu de corriger et que cette correction consiste donc à retarder l'affichage de l'heure courante relativement à un écoulement du temps donné par l'oscillateur mécanique non perturbé, un deuxième signal de commande dérivé du deuxième signal périodique, durant une deuxième période de correction, pour activer le système de correction de manière que ce système de correction génère une deuxième série d'impulsions de freinage périodiques qui sont appliquées au balancier par le dispositif mécanique à la fréquence F_{INF}. La durée de la deuxième période de correction et donc le nombre d'impulsions de freinage périodiques dans ladite deuxième série sont déterminés par ladite avance à corriger. La fréquence F_{INF} est prévue et le dispositif mécanique est agencé de manière que la deuxième série d'impulsions de freinage périodiques à la fréquence F_{INF} puisse engendrer, au cours de la deuxième période de correction, une deuxième phase synchrone dans laquelle l'oscillation du résonateur mécanique est synchronisée sur une fréquence de correction Flcor qui est inférieure à la fréquence de consigne F0c prévue pour l'oscillateur mécanique. La marche du mouvement mécanique est ainsi ralentie durant la deuxième période de correction.

La personne du métier trouvera des informations techniques complémentaires relatives au premier mode de fonctionnement particulier dans le document WO 2021/121711, et aussi dans le document EP 3629104.

Selon un deuxième mode de fonctionnement particulier, le dispositif mécanique du système de correction est agencé de manière à pouvoir bloquer le résonateur mécanique sous l'action d'un champ magnétique, généré par le générateur de champ magnétique, qui est appliqué à l'élément magnétique mobile, de sorte à stopper momentanément une oscillation de cet oscillateur mécanique durant une période de correction. L'unité de commande est agencée pour pouvoir, lorsque la correction déterminée correspond à une avance dans l'heure affichée et que la correction à effectuer consiste donc à retarder l'affichage analogique de l'heure courante relativement à un écoulement du temps donné par l'oscillateur mécanique non perturbé, fournir un troisième signal de commande au générateur de champ magnétique pour qu'il active le dispositif mécanique de manière que ce dispositif mécanique bloque l'oscillation du résonateur mécanique durant la période de correction qui est déterminée par ladite avance à corriger, de sorte à stopper la marche dudit mécanisme d'entraînement durant cette période de correction. Dans le cas des systèmes de correction décrits précédemment, le blocage de l'oscillateur mécanique est effectué par l'organe élastique 26, respectivement 26A appuyant continument sur la serge du balancier 14 durant la période de correction. Pour ce faire, le générateur de champ magnétique génère un champ magnétique en continu durant la période de correction.

La personne du métier trouvera aussi des informations techniques complémentaires relatives au deuxième mode de fonctionnement particulier dans le document WO 2021/121711. Dans une variante avantageuse de l'ensemble horloger selon l'invention, le système de correction est agencé de manière à pouvoir corriger l'heure affichée de 60 minutes en l'espace d'une nuit, pour effectuer un passage à l'heure d'été ou à l'heure d'hiver.

Dans un mode de réalisation général de l'ensemble horloger selon l'invention, l'unité de commande 30 est associée à un dispositif électronique agencé pour déterminer une correction à effectuer à une date donnée ou en fonction de l'heure courante affichée par la montre. Dans un mode de réalisation spécifique, la détermination de la correction à effectuer est réalisée dans un dispositif externe au support extérieur, en particulier dans un téléphone portable comprenant une application à cet effet.

## Revendications

1. Ensemble horloger (2 ; 42 ; 58) comprenant une montre (4 ;4A), formée d'une boîte (6) et d'un mouvement mécanique (8 ; 8A) incorporé dans la boîte, et un support (22 ; 22A) qui est extérieur à la montre et agencé pour pouvoir supporter au moins la boîte de cette montre ; le mouvement mécanique comprenant un affichage analogique (10) de l'heure, un mécanisme d'entraînement de cet affichage analogique et un oscillateur mécanique, dont le résonateur mécanique (12) est formé par un balancier (14) et une structure élastique de rappel (13), cet oscillateur mécanique étant agencé pour pouvoir cadencer la marche du mécanisme d'entraînement ; l'ensemble horloger comprenant un système de correction pour corriger une heure affichée par l'affichage analogique; le système de correction (16 ; 16A ; 16B) étant formé, d'une part, par un dispositif mécanique (18 ; 18A ; 18B) incorporé dans la boîte et, d'autre part, par un dispositif électrique (20 ; 20A) incorporé dans le support ; le dispositif mécanique comprenant un élément magnétique mobile (24 ; 24A) et étant agencé dans la montre de manière à pouvoir freiner le résonateur mécanique oscillant ou stopper momentanément une oscillation de ce résonateur mécanique en excitant l'élément magnétique mobile par un champ magnétique (52) fourni par un générateur (28) de champ magnétique du dispositif électrique, ce générateur de champ magnétique et la boîte étant agencés de manière que, lorsque la boîte est placée sur le support dans une position donnée, le champ magnétique produit par le générateur de champ magnétique peut traverser la boîte et atteindre la région où est situé l'élément magnétique mobile de manière à exciter cet élément magnétique mobile pour engendrer, via le dispositif mécanique, des impulsions de freinage qui sont appliquées au résonateur mécanique oscillant ou pour stopper momentanément une oscillation du résonateur mécanique au moyen du dispositif mécanique ; le dispositif électrique comprenant une unité de commande (30) qui est agencée de manière à pouvoir produire un signal électrique de commande en fonction d'une correction déterminée pour l'heure affichée par l'affichage analogique et fournir ce signal électrique de commande au générateur de champ magnétique pour qu'il engendre un champ magnétique correspondant qui active le dispositif mécanique de manière que ce dispositif mécanique génère une série d'impulsions de freinage qui sont appliquées au résonateur mécanique oscillant ou stoppe momentanément une oscillation de ce résonateur mécanique, de manière à effectuer sensiblement la correction déterminée de l'heure affichée.

2. Ensemble horloger selon la revendication 1, **caractérisé en ce que** le générateur de champ magnétique est une bobine (28) alimentée en fonction dudit signal électrique de commande.

3. Ensemble horloger selon la revendication 1, **caractérisé en ce que** le générateur de champ magnétique est un aimant permanent mobile ou un aimant fixe associé à un blindage magnétique mobile, l'aimant mobile ou le blindage magnétique mobile étant agencé de manière à pouvoir être déplacé par un actionneur auquel est fourni ledit signal électrique de commande, de sorte à varier l'intensité du champ magnétique appliqué audit dispositif mécanique en fonction du signal électrique de commande.

4. Ensemble horloger selon une quelconque des revendications précédentes, **caractérisé en ce que** ledit élément magnétique mobile est un aimant permanent (24 ; 24A), le dispositif mécanique étant formé par une lame flexible (26 ; 26A) portant l'aimant permanent dans une région d'une extrémité libre, cette lame flexible étant agencée de manière à pouvoir venir exercer une pression contre une surface dudit balancier (14) sous l'action dudit champ magnétique (52) et ainsi engendrer lesdites impulsions de freinage ou stopper momentanément le résonateur mécanique.

5. Ensemble horloger (58) selon une quelconque des revendications précédentes, **caractérisé en ce que** la montre comprend en outre un élément magnétique de stationnement (60) qui est agencé de manière à rappeler l'élément magnétique mobile (24 ; 24A), sur au moins une certaine distance de déplacement de cet élément magnétique mobile, vers une position de repos dans laquelle l'élément magnétique mobile laisse libre le résonateur mécanique (12) et dans laquelle il est normalement maintenu en l'absence dudit champ magnétique (52), lequel est prévu suffisamment intense pour pouvoir vaincre la force de rappel de l'élément magnétique de stationnement et engendrer lesdites impulsions de freinage du résonateur mécanique oscillant ou stopper momentanément une oscillation du résonateur mécanique.

6. Ensemble horloger selon une quelconque des revendications précédentes, **caractérisé en ce que** l'unité de commande (30) comprend un dispositif générateur d'au moins une fréquence qui est agencé de manière à pouvoir générer un premier signal périodique à une fréquence F_{SUP} ; **en ce que** l'unité de commande est agencée pour fournir au générateur (28) de champ magnétique, lorsque que la correction déterminée correspond à un retard dans l'heure affichée qu'il est prévu de corriger, un premier signal de commande dérivé du premier signal périodique, durant une première période de correction, pour activer le système de correction de manière que ce système de correction génère une première série d'impulsions de freinage périodiques qui sont appliquées au résonateur mécanique (12) par le dispositif mécanique à la fréquence F_{SUP}, la durée de la première période de correction et donc le nombre d'impulsions de freinage périodiques dans ladite première série étant déterminés par ledit retard à corriger ; et **en ce que** la fréquence F_{SUP} est prévue et le dispositif mécanique est agencé de manière que la première série d'impulsions de freinage périodiques à la fréquence F_{SUP} puisse engendrer, au cours de la première période de correction, une première phase synchrone dans laquelle l'oscillation du résonateur mécanique est synchronisée sur une fréquence de correction FS_{Cor} qui est supérieure à une fréquence de consigne F0c prévue pour l'oscillateur mécanique.

7. Ensemble horloger selon la revendication précédente, **caractérisé en ce que** le dispositif générateur d'au moins une fréquence est agencé de manière à pouvoir en outre générer un deuxième signal périodique à une fréquence F_{INF} ; **en ce que** l'unité de commande (30) est agencée pour fournir au générateur (28) de champ magnétique, lorsque que la correction déterminée correspond à une avance dans l'heure affichée qu'il est prévu de corriger, un deuxième signal de commande dérivé du deuxième signal périodique, durant une deuxième période de correction, pour activer le système de correction de manière que ce système de correction génère une deuxième série d'impulsions de freinage périodiques qui sont appliquées au résonateur mécanique (12) par le dispositif mécanique à la fréquence F_{INF}, la durée de la deuxième période de correction et donc le nombre d'impulsions de freinage périodiques dans la deuxième série étant déterminés par ladite avance à corriger ; et **en ce que** la fréquence F_{INF} est prévue et le dispositif mécanique est agencé de manière que la deuxième série d'impulsions de freinage périodiques à la fréquence F_{INF} puisse engendrer, au cours de la deuxième période de correction, une deuxième phase synchrone dans laquelle l'oscillation du résonateur mécanique est synchronisée sur une fréquence de correction Flcor qui est inférieure à la fréquence de consigne F0c prévue pour l'oscillateur mécanique.

8. Ensemble horloger selon la revendication 6, **caractérisé en ce que** le dispositif mécanique est agencé de manière à pouvoir en outre bloquer le résonateur mécanique sous l'action d'un champ magnétique, généré par le générateur (28) de champ magnétique, qui est appliqué audit élément magnétique mobile, de sorte à stopper momentanément une oscillation du résonateur mécanique durant une période de correction ; et **en ce que** l'unité de commande (30) est agencée pour pouvoir, lorsque la correction déterminée correspond à une avance dans l'heure affichée, fournir un troisième signal de commande au générateur de champ magnétique pour qu'il active le dispositif mécanique de manière que ce dernier bloque l'oscillation du résonateur mécanique durant la période de correction qui est déterminée par ladite avance à corriger, de sorte à stopper la marche dudit mécanisme d'entraînement durant cette période de correction.

9. Ensemble horloger selon une quelconque des revendications précédentes, **caractérisé en ce que** ladite unité de commande (30) est associée à un dispositif électronique pour déterminer une correction à effectuer, définissant ladite correction déterminée, à une date donnée ou en fonction de l'heure courante affichée par la montre.

10. Ensemble horloger selon la revendication 9, **caractérisé en ce que** ledit support est un coffret, un écrin ou un présentoir ; **en ce que** le support comprend ledit dispositif électronique pour déterminer une correction à effectuer, ce dispositif électronique comprenant ou étant associé à un dispositif photographique (40) qui comprend un capteur photographique formé d'une matrice de photo-détecteurs ; **en ce que** ledit dispositif électronique comprend une unité de traitement d'images qui est agencée pour pouvoir déterminer la position d'au moins une aiguille déterminée dudit affichage analogique (10) dans une image prise par le dispositif photographique ; et **en ce que** ledit dispositif électronique comprend ou est relié à une base de temps capable de fournir une heure courante précise et comprend en outre une unité de comparaison pour déterminer la correction à effectuer.

## Patentansprüche

1. Uhrmacherei-Set (2; 42; 58), das eine Uhr (4; 4A), die aus einem Gehäuse (6) und einem in dem Gehäuse eingebauten mechanischen Uhrwerk (8; 8A) gebildet ist, und eine Stütze (22; 22A) umfasst, die sich außerhalb der Uhr befindet, und angeordnet ist, um zumindest das Gehäuse dieser Uhr stützen zu können; wobei das mechanische Uhrwerk eine analoge Zeitanzeige (10), einen Antriebsmechanismus für diese analoge Anzeige und einen mechanischen Oszillator umfasst, dessen mechanischer Resonator (12) durch eine Unruh (14) und eine elastischen Rückzugstruktur (13) gebildet ist, wobei dieser mechanische Oszillator angeordnet ist, um den Gang des Antriebsmechanismus takten zu können; wobei das Uhrmacherei-Set ein Korrektursystem zum Korrigieren einer von der analogen Anzeige angezeigten Zeit umfasst, wobei das Korrektursystem (16; 16A; 16B) einerseits durch eine in das Gehäuse eingebaute mechanische Vorrichtung (18; 18A; 18B), und andererseits durch eine in die Stütze eingebaute elektrische Vorrichtung (20; 20A) gebildet wird; wobei die mechanische Vorrichtung ein bewegliches magnetisches Element (24; 24A) umfasst, und derart in der Uhr angeordnet ist, um den oszillierenden mechanischen Resonator bremsen, oder eine Oszillation dieses mechanischen Resonators vorübergehend anhalten zu können, indem das bewegliche magnetische Element durch ein Magnetfeld (52) angeregt wird, das von einem Magnetfeldgenerator (28) der elektrischen Vorrichtung bereitgestellt wird, wobei dieser Magnetfeldgenerator und das Gehäuse derart angeordnet sind, dass das vom Magnetfeldgenerator erzeugte Magnetfeld, wenn das Gehäuse in einer bestimmten Position auf der Stütze platziert ist, das Gehäuse durchqueren, und den Bereich erreichen kann, in dem sich das bewegliche magnetische Element befindet, um dieses bewegliche magnetische Element zu anzuregen, um über die mechanische Vorrichtung Bremsimpulse zu generieren, die auf den oszillierenden mechanischen Resonator angewendet werden, oder um eine Oszillation des mechanischen Resonators anhand der mechanischen Vorrichtung vorübergehend anzuhalten; wobei die elektrische Vorrichtung eine Steuereinheit (30) umfasst, die angeordnet ist, um ein elektrisches Steuersignal in Abhängigkeit von einer bestimmten Korrektur für die von der analogen Anzeige angezeigte Zeit erzeugen zu können, und dieses elektrische Steuersignal dem Magnetfeldgenerator bereitzustellen, damit dieser ein entsprechendes Magnetfeld generiert, das die mechanische Vorrichtung derart aktiviert, dass diese mechanische Vorrichtung eine Reihe von Bremsimpulsen erzeugt, die auf den oszillierenden mechanischen Resonator angewendet werden, oder eine Oszillation dieses mechanischen Resonators vorübergehend anhält, um im Wesentlichen die bestimmte Korrektur der angezeigten Zeit durchzuführen.

2. Uhrmacherei-Set nach Anspruch 1, **dadurch gekennzeichnet, dass** der Magnetfeldgenerator eine Spule (28) ist, die in Abhängigkeit von dem elektrischen Steuersignal gespeist wird.

3. Uhrmacherei-Set nach Anspruch 1, **dadurch gekennzeichnet, dass** der Magnetfeldgenerator ein beweglicher Dauermagnet oder ein fester Magnet ist, der einer beweglichen magnetischen Abschirmung zugeordnet ist, wobei der bewegliche Magnet oder die bewegliche magnetische Abschirmung angeordnet ist, um durch ein Wirkglied, dem das elektrische Steuersignal bereitgestellt wird, verschoben werden zu können, um die Stärke des auf die mechanische Vorrichtung angewendeten Magnetfeldes in Abhängigkeit von dem elektrischen Steuersignal zu verändern.

4. Uhrmacherei-Set nach einem der vorstehenden Ansprüche, **dadurch gekennzeichnet, dass** das bewegliche magnetische Element ein Dauermagnet (24; 24A) ist, wobei die mechanische Vorrichtung durch eine biegsame Lamelle (26; 26A) gebildet wird, die den Dauermagneten im Bereich eines freien Endes trägt, wobei diese biegsame Lamelle angeordnet ist, um unter der Wirkung des Magnetfeldes (52) einen Druck auf eine Oberfläche der Unruh (14) auszuüben, und so die Bremsimpulse zu erzeugen oder den mechanischen Resonator vorübergehend anzuhalten.

5. Uhrmacherei-Set (58) nach einem der vorstehenden Ansprüche, **dadurch gekennzeichnet, dass** die Uhr weiter ein magnetisches Parkelement (60) umfasst, das angeordnet ist, um das bewegliche magnetische Element (24; 24A) über mindestens einen bestimmten Verschiebeweg dieses beweglichen magnetischen Elements in eine Ruheposition zurückzuziehen, in der das bewegliche magnetische Element den mechanischen Resonator (12) freilässt, und in der es normalerweise in Abwesenheit des Magnetfelds (52) gehalten wird, welches stark genug vorgesehen ist, um die Rückzugskraft des magnetischen Parkelements zu überwinden, und die Bremsimpulse des oszillierenden mechanischen Resonators zu erzeugen, oder eine Oszillation des mechanischen Resonators vorübergehend anzuhalten.

6. Uhrmacherei-Set nach einem der vorstehenden Ansprüche, **dadurch gekennzeichnet, dass** die Steuereinheit (30) eine Vorrichtung zum Erzeugen mindestens einer Frequenz umfasst, die angeordnet ist, um ein erstes periodisches Signal mit einer Frequenz F_{SUP} erzeugen zu können; dadurch, dass die Steuereinheit angeordnet ist, um dem Magnetfeldgenerator (28), wenn die bestimmte Korrektur einem Nachgehen der angezeigten Zeit, deren Korrektur vorgesehen ist, entspricht, ein erstes Steuersignal, das von dem ersten periodischen Signal abgeleitet ist, während einer ersten Korrekturperiode bereitzustellen, um das Korrektursystem derart zu aktivieren, dass dieses Korrektursystem eine erste Reihe von periodischen Bremsimpulsen erzeugt, die von der mechanischen Vorrichtung mit der Frequenz F_{SUP} auf den mechanischen Resonator (12) angewendet werden, wobei die Dauer der ersten Korrekturperiode, und somit die Anzahl der periodischen Bremsimpulse in der ersten Reihe durch die zu korrigierende Verzögerung bestimmt wird; und dadurch, dass die Frequenz F_{SUP} vorgesehen ist, und die mechanische Vorrichtung derart angeordnet ist, dass die erste Reihe von periodischen Bremsimpulsen mit der Frequenz F_{SUP} im Laufe der ersten Korrekturperiode eine erste synchrone Phase erzeugen kann, in der die Oszillation des mechanischen Resonators auf eine Korrekturfrequenz FS_{Cor} synchronisiert wird, die höher ist als eine für den mechanischen Oszillator vorgesehene Sollfrequenz F0c.

7. Uhrmacherei-Set nach dem vorstehenden Anspruch, **dadurch gekennzeichnet, dass** die Vorrichtung zum Erzeugen mindestens einer Frequenz angeordnet ist, um weiter ein zweites periodisches Signal mit einer Frequenz F_{INF} erzeugen zu können; dadurch, dass die Steuereinheit (30) angeordnet ist, um dem Magnetfeldgenerator (28), wenn die bestimmte Korrektur einem Vorgang in der angezeigten Zeit, deren Korrektur vorgesehen ist, entspricht, ein zweites Steuersignal, das von dem zweiten periodischen Signal abgeleitet ist, während einer zweiten Korrekturperiode bereitzustellen, um das Korrektursystem derart zu aktivieren, dass dieses Korrektursystem eine zweite Reihe von periodischen Bremsimpulsen erzeugt, die von der mechanischen Vorrichtung mit der Frequenz F_{INF} auf den mechanischen Resonator (12) angewendet werden, wobei die Dauer der zweiten Korrekturperiode, und damit die Anzahl der periodischen Bremsimpulse in der zweiten Reihe durch den zu korrigierenden Vorgang bestimmt werden; und dadurch, dass die Frequenz F_{INF} vorgesehen ist, und die mechanische Vorrichtung derart angeordnet ist, dass die zweite Reihe von periodischen Bremsimpulsen mit der Frequenz F_{INF} während der zweiten Korrekturperiode eine zweite synchrone Phase erzeugen kann, in der die Oszillation des mechanischen Resonators auf eine Korrekturfrequenz Fl_{Cor} synchronisiert wird, die niedriger ist als die für den mechanischen Oszillator vorgesehene Sollfrequenz F0c.

8. Uhrmacherei-Set nach Anspruch 6, **dadurch gekennzeichnet, dass** die mechanische Vorrichtung angeordnet ist, um weiter den mechanischen Resonator unter der Wirkung eines vom Magnetfeldgenerator (28) erzeugten Magnetfelds, das auf das bewegliche magnetische Element angewendet wird, blockieren zu können, um eine Oszillation des mechanischen Resonators während einer Korrekturperiode vorübergehend anzuhalten; und dadurch, dass die Steuereinheit (30) angeordnet ist, um, wenn die bestimmte Korrektur einem Vorgang der angezeigten Zeit entspricht, dem Magnetfeldgenerator ein drittes Steuersignal bereitzustellen, damit dieser die mechanische Vorrichtung derart aktiviert, dass letztere die Oszillation des mechanischen Resonators während der Korrekturperiode, die durch den zu korrigierenden Vorgang bestimmt wird, blockiert, um den Gang des Antriebsmechanismus während dieser Korrekturperiode anzuhalten.

9. Uhrmacherei-Set nach einem der vorstehenden Ansprüche, **dadurch gekennzeichnet, dass** die Steuereinheit (30) einer elektronischen Vorrichtung zugeordnet ist, um eine vorzunehmende Korrektur zu bestimmen, welche die bestimmte Korrektur an einem gegebenen Datum oder in Abhängigkeit von der von der Uhr angezeigten aktuellen Zeit definiert.

10. Uhrmacherei-Set nach Anspruch 9, **dadurch gekennzeichnet, dass** die Stütze ein Kästchen, eine Schatulle oder ein Verkaufsständer ist; dadurch, dass die Stütze die elektronische Vorrichtung zur Bestimmung einer vorzunehmenden Korrektur umfasst, wobei diese elektronische Vorrichtung eine fotografische Vorrichtung (40) umfasst oder dieser zugeordnet ist, die einen aus einer Matrix von Fotodetektoren gebildeten fotografischen Sensor umfasst; dadurch, dass die elektronische Vorrichtung eine Bildverarbeitungseinheit umfasst, die angeordnet ist, um die Position mindestens eines bestimmten Zeigers der analogen Anzeige (10) in einem von der fotografischen Vorrichtung aufgenommenen Bild bestimmen zu können; und dadurch, dass die elektronische Vorrichtung eine Zeitbasis umfasst oder dieser zugeordnet ist, die in der Lage ist, eine präzise aktuelle Zeit bereitzustellen, und weiter eine Vergleichseinheit umfasst, um die vorzunehmende Korrektur zu bestimmen.

## Claims

1. Timepiece assembly (2; 42; 58) comprising a watch (4;4A), formed by a case (6) and a mechanical movement (8; 8A) incorporated into the case, and a support (22; 22A) which is external to the watch and arranged to be able to support at least the case of this watch, the mechanical movement comprising an analogue time display (10), a drive mechanism for this analogue display and a mechanical oscillator, the mechanical resonator (12) of which is formed by a balance wheel (14) and an elastic return structure (13), this mechanical oscillator being arranged so as to be able to set the running of the drive mechanism, the timepiece assembly comprising a correction system for correcting a time displayed by the analogue display, the correction system (16; 16A; 16B) being formed, on the one hand, by a mechanical device (18; 18A; 18B) incorporated into the case and, on the other hand, by an electrical device (20; 20A) incorporated into the support, the mechanical device comprising a mobile magnetic element (24; 24A) and being arranged in the watch so as to be able to brake the oscillating mechanical resonator or momentarily stop an oscillation of this mechanical resonator by exciting the mobile magnetic element with a magnetic field (52) supplied by a magnetic field generator (28) of the electrical device, this magnetic field generator and the case being arranged in such a way that when the case is placed on the support in a given position the magnetic field produced by the magnetic field generator can pass through the case and reach the region where the mobile magnetic element is located so as to excite this mobile magnetic element in order to generate, via the mechanical device, braking pulses which are applied to the oscillating mechanical resonator or to momentarily stop an oscillation of the mechanical resonator by means of the mechanical device, the electrical device comprising a control unit (30) which is arranged so as to be able to produce an electrical control signal as a function of a correction determined for the time displayed by the analogue display and to supply this electric control signal to the magnetic field generator so that it generates a corresponding magnetic field which activates the mechanical device such that this mechanical device generates a series of braking pulses which are applied to the oscillating mechanical resonator or momentarily stops an oscillation of this mechanical resonator, so as to substantially carry out the determined correction of the displayed time.

2. Timepiece assembly according to claim 1, **characterised in that** the magnetic field generator is a coil (28) powered as a function of said electric control signal.

3. Timepiece assembly according to claim 1, **characterised in that** the magnetic field generator is a mobile permanent magnet or a fixed magnet associated with a mobile magnetic shield, the mobile magnet or the mobile magnetic shield being arranged so as to be displaceable by an actuator to which said electric control signal is supplied so as to vary the strength of the magnetic field applied to said mechanical device as a function of the electric control signal.

4. Timepiece assembly according to any of the preceding claims, **characterised in that** said mobile magnetic element is a permanent magnet (24; 24A), the mechanical device being formed by a flexible blade (26; 26A) supporting the permanent magnet in the region of a free end, this flexible blade being arranged so as to be able to exert pressure against a surface of said balance wheel (14) from the action of said magnetic field (52) and thus generate said braking pulses or momentarily stop the mechanical resonator.

5. Timepiece assembly (58) according to any of the preceding claims, **characterised in that** the watch further comprises a magnetic parking element (60) which is arranged to recall the mobile magnetic element (24; 24A), over at least a certain displacement distance of this mobile magnetic element, towards a position of rest in which the mobile magnetic element leaves the mechanical resonator (12) free and in which it is normally held in the absence of said magnetic field (52), which is sufficiently strong to be able to overcome the restoring force of the magnetic parking element and to generate said braking pulses of the oscillating mechanical resonator or momentarily stop an oscillation of the mechanical resonator.

6. Timepiece assembly according to any of the preceding claims, **characterised in that** the control unit (30) comprises a device for generating at least one frequency, which is arranged to as to be able to generate a first periodic signal at a frequency FSUP, **in that** the control unit is arranged to supply to the magnetic field generator (28), when the determined correction corresponds to a delay in the displayed time which it is intended to correct, a first control signal derived from the first periodic signal, during a first correction period, to activate the correction system so that this correction system generates a first series of periodic braking pulses which are applied to the mechanical resonator (12) by the mechanical device at frequency FSUP, the duration of the first correction period and therefore the number of periodic braking pulses in said first series being determined by said delay to be corrected, and **in that** the frequency FSUP is provided and the mechanical device is arranged such that the first series of periodic braking pulses at frequency FSUP can generate, during the first correction period, a first synchronous phase in which the oscillation of the mechanical resonator is synchronised to a correction frequency FSCor which is higher than a setpoint frequency F0c provided for the mechanical oscillator.

7. Timepiece assembly according to the preceding claim, **characterised in that** the device for generating at least one frequency is arranged so as to be able to additionally generate a second periodic signal at a frequency FINF, **in that** the control unit (30) is arranged to supply to the magnetic field generator (28), when the determined correction corresponds to an advance in the displayed time which it is intended to correct, a second control signal derived from the second periodic signal, during a second correction period, to activate the correction system so that this correction system generates a second series of periodic braking pulses which are applied to the mechanical resonator (12) by the mechanical device at frequency FINF, the duration of the second correction period and therefore the number of periodic braking pulses in the second series being determined by said advance to be corrected, and **in that** the frequency FINF is provided and the mechanical device is arranged such that the second series of periodic braking pulses at frequency FINF can generate, during the second correction period, a second synchronous phase in which the oscillation of the mechanical resonator is synchronised to a correction frequency FICor which is lower than the setpoint frequency F0c provided for the mechanical oscillator.

8. Timepiece assembly according to claim 6, **characterised in that** the mechanical device is arranged so as to be able to also block the mechanical resonator from the action of a magnetic field generated by the magnetic field generator (28), which is applied to said mobile magnetic element, so as to momentarily stop an oscillation of the mechanical resonator during a correction period, and **in that** the control unit (30) is arranged so as to be able, when the determined correction corresponds to an advance in the displayed time, to provide a third control signal to the magnetic field generator so that it activates the mechanical device so that the latter blocks the oscillation of the mechanical resonator during the correction period which is determined by said advance to be corrected, so as to stop the running of said drive mechanism during this correction period.

9. Timepiece assembly according to any of the preceding claims, **characterised in that** said control unit (30) is associated with an electronic device to determine a correction to be made, defining said determined correction, on a given date or as a function of the current time displayed by the watch.

10. Timepiece assembly according to claim 9, **characterised in that** said support is a box, a casket, or a display case, **in that** the support comprises said electronic device for determining a correction to be made, this electronic device comprising or being associated with a photographic device (40) which comprises a photographic sensor formed by a matrix of photodetectors, **in that** said electronic device comprises an image processing unit which is arranged to be able to determine the position of at least one specified hand of said analogue display (10) in an image taken by the photographic device, and **in that** said electronic device comprises or is connected to a time base capable of providing an accurate current time and further comprises a comparison unit for determining the correction to be made.
